# EUROPÄISCHE PATENTSCHRIFT

(11) **EP 3 501 841 B1**
(45) Veröffentlichungstag und Bekanntmachung des Hinweises auf die Patenterteilung: **07.10.2020**
(21) Anmeldenummer: 18000985.4
(22) Anmeldetag: 19.12.2018
(51) Int. Cl.: B42D 25/435, B42D 25/373

(54) **FOLIENSICHERHEITSELEMENT UND HERSTELLUNGSVERFAHREN**
FILM SECURITY ELEMENT AND METHOD OF MANUFACTURING SAME
ÉLÉMENT DE SÉCURITÉ EN FEUILLE ET PROCÉDÉ DE FABRICATION

(30) Priorität: 21.12.2017 DE 102017011916
(43) Veröffentlichungstag der Anmeldung: 26.06.2019
(73) Patentinhaber: Giesecke+Devrient Currency Technology GmbH, 81677 München (DE)
(72) Erfinder: Fuhse, Christian, 83624 Otterfing (DE)

(56) Entgegenhaltungen:
- DE-A1-102008 008 685
- DE-A1-102011 117 677

## Beschreibung

Die Erfindung betrifft ein mehrschichtiges Foliensicherheitselement für Sicherheitspapiere, Wertdokumente und andere Datenträger, ein zugehöriges Herstellungsverfahren sowie einen Datenträger mit einem solchen mehrschichtigen Foliensicherheitselement.

Datenträger, wie etwa Wertdokumente oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Dabei gewinnen zunehmend Durchsichtssicherheitsmerkmale, wie etwa Durchsichtsfenster in Banknoten, an Attraktivität.

Zur Fenstererzeugung wird beispielsweise eine auf einer Seite mit einer Kleberschicht versehene Folie auf eine Banknote aufgebracht, um eine dort zuvor eingebrachte durchgehende Öffnung zu verschließen. Typischerweise ist die Folie mit einem Sicherheitsmerkmal, wie etwa einem Hologramm oder einer optisch variablen Beschichtung versehen und bildet so ein Foliensicherheitselement.

Aus der Druckschrift DE 10 2011117 677 A1 ,das ein Verfahren nach dem Oberbegriff des Anspruchs 1 beschreibt, ist ein Sicherheitselement bekannt, das einen transparenten Träger mit einer auf der ersten Hauptfläche angeordneten Anordnung aus Mikrolinsen und einer auf der zweiten Hauptfläche des Trägers angeordneten lasersensitiven Aufzeichnungsschicht aufweist. Die Mikrolinsenanordnung ist mit einer lasersensitiven Abdeckschicht versehen, die eine durch Einwirkung von Laserstrahlung erzeugte Aussparung aufweist. Die Aufzeichnungsschicht weist eine Vielzahl von durch Einwirkung von Laserstrahlung erzeugten Mikrokennzeichen auf. Die Abdeckschicht bzw. die Aufzeichnungsschicht können ferner durch Laserstrahlung erzeugte deckungsgleiche Lückenbereiche aufweisen.

Davon ausgehend liegt der vorliegenden Erfindung die Aufgabe zugrunde, ein Sicherheitselement der eingangs genannten Art mit einem visuell attraktiven Erscheinungsbild anzugeben, das einfach und kostengünstig herzustellen ist. Die Erfindung soll insbesondere ein vorteilhaftes Herstellungsverfahren für solche Sicherheitselemente bereitstellen.

Diese Aufgabe wird durch die Merkmale der unabhängigen Ansprüche gelöst. Weiterbildungen der Erfindung sind Gegenstand der abhängigen Ansprüche.

Die Erfindung stellt ein Verfahren zum Herstellen eines mehrschichtigen Foliensicherheitselements für Sicherheitspapiere, Wertdokumente und andere Datenträger bereit, bei dem
B) ein Folienträger mit einer Metallisierung und zumindest einer oberhalb und/oder unterhalb der Metallisierung angeordneten Buntfarbenschicht bereitgestellt wird, und
S) die Metallisierung und die zumindest eine Buntfarbenschicht mit Laserstrahlung beaufschlagt werden, und die Metallisierung und die zumindest eine Buntfarbenschicht durch die Einwirkung der Laserstrahlung gleichzeitig und passgenau strukturiert werden, so dass ein Umriss der laserstrukturierten Metallisierung und ein Umriss der laserstrukturierten, zumindest einen Buntfarbenschicht zumindest bereichsweise passgenau übereinander liegen.

Es wird bei dem Verfahren in Schritt B) ein Folienträger bereitgestellt, bei dem zumindest eine erste Buntfarbenschicht oberhalb der Metallisierung und zumindest eine zweite Buntfarbenschicht unterhalb der Metallisierung angeordnet sind. In Schritt S) werden die Metallisierung und die ersten und zweiten Buntfarbenschichten dann durch die Einwirkung der Laserstrahlung gleichzeitig und passgenau strukturiert, so dass in einem ersten Bereich ein Umriss der Metallisierung und ein Umriss der laserstrukturierten, zumindest einen ersten Buntfarbenschicht passgenau übereinander liegen, und in einem zweiten Bereich ein Umriss der Metallisierung und ein Umriss der laserstrukturierten, zumindest einen zweiten Buntfarbenschicht passgenau übereinander liegen.

Der erste und zweite Bereich können, müssen aber nicht zusammenfallen. Insbesondere kann der erste und/oder zweite Bereich auch den gesamten Umriss der Metallisierung einnehmen.

Der Umriss der Metallisierung bzw. der Buntfarbenschichten erzeugt jeweils ein Motiv, das bei der Betrachtung des Sicherheitselements farbig in Erscheinung tritt. Bei Betrachtung von gegenüberliegenden Seiten treten die Motive vorzugsweise mit unterschiedlichem Farbeindruck und gegebenenfalls auch mit unterschiedlichen Mustern in Erscheinung, wie nachfolgend genauer erläutert.

In Schritt B) wird mit Vorteil ein Folienträger mit einer Prägestruktur bereitgestellt und mit der genannten Metallisierung versehen. Als Metallisierung kommt beispielsweise eine Metallbeschichtung aus Aluminium, Silber, Kupfer oder aus Legierungen in Betracht. Bei der Prägestruktur kann es sich insbesondere um eine Mikrospiegelstruktur, eine Beugungsgitterstruktur und/oder eine Subwellenlängenstruktur handeln. Bei einer Mikrospiegelstruktur können die Mikrospiegel insbesondere so orientiert sein, dass die metallisierte Prägestruktur einen sogenannten Rolling-Bar-Effekt zeigt, wie er etwa in der Druckschrift DE 10 2010 047 250 A1, deren Offenbarung insoweit in die vorliegende Anmeldung aufgenommen wird, näher beschrieben ist.

In einer vorteilhaften Verfahrensvariante ist weiter vorgesehen, dass in Schritt B)
a1) eine Metallisierung auf einer ersten Hauptfläche des Folienträgers, gegebenenfalls auf einer auf der ersten Hauptfläche vorliegenden Prägestruktur aufgebracht wird,
a2) eine erste Buntfarbenschicht auf die Metallisierung aufgebracht wird, und
a3) eine zweite Buntfarbenschicht auf der gegenüberliegenden zweiten Hauptfläche des Folienträgers aufgebracht wird.

In einer alternativen, ebenfalls vorteilhaften Verfahrensvariante ist vorgesehen, dass in Schritt B)
b1) eine releasefähige Schicht auf eine erste Hauptfläche des Folienträgers aufgebracht wird,
b2) eine Metallisierung auf der releasefähigen Schicht, gegebenenfalls auf einer auf der releasefähigen Schicht vorliegenden Prägestruktur aufgebracht wird,
b3) eine erste Buntfarbenschicht auf die Metallisierung aufgebracht wird,
b4) ein zweiter Folienträger, der bevorzugt mit einer releasefähigen Schicht ausgestattet ist, auf die entstandene Schichtenfolge aufgebracht wird,
b5) der erste Folienträger entfernt wird, und
b6) eine zweite Buntfarbenschicht auf die der ersten Buntfarbenschicht gegenüberliegenden Seite der Metallisierung aufgebracht wird,
wobei in Schritt S
s1) nach Schritt b3) die Metallisierung und die erste Buntfarbenschicht mit der Laserstrahlung beaufschlagt werden, und die Metallisierung und die erste Buntfarbenschicht durch die Einwirkung der Laserstrahlung gleichzeitig und passgenau strukturiert werden, so dass in einem ersten Bereich ein Umriss der laserstrukturierten Metallisierung und ein Umriss der laserstrukturierten ersten Buntfarbenschicht passgenau übereinander liegen, und
s2) nach Schritt b6) durch die Einwirkung von Laserstrahlung in einem zweiten Bereich die zweite Buntfarbenschicht und die Metallisierung gleichzeitig und passgenau strukturiert werden, so dass ein Umriss der laserstrukturierten Metallisierung und ein Umriss der laserstrukturierten zweiten Buntfarbenschicht passgenau übereinander liegen.

Vorteilhaft wird zumindest eine Buntfarbenschicht in Schritt B) vollflächig aufgedruckt. Weiter wird in Schritt B) vorteilhaft zumindest eine Buntfarbenschicht in Musterform, beispielsweise in Form paralleler Streifen, eines Punkt- oder Linienmusters, eines Schachbrettmusters, oder einer Rasteranordnung aus wiederkehrenden Druckelementen aufgedruckt. Die Buntfarbenschichten werden vorteilhaft jeweils in einem Druckbereich aufgedruckt, dessen Form und Größe so gewählt sind, dass er unter Berücksichtigung aller Passertoleranzen auf jeden Fall die gewünschte Fläche des durch die Laserbeaufschlagung zu erzeugenden Motivs überdeckt. Beispielsweise können die Druckbereiche in jeder Richtung um etwa 0,2 mm, 0,3 mm, 0,4 mm oder 0,5 mm größer als das durch die Laserbeaufschlagung zu erzeugende Motiv gewählt werden, um entsprechenden Passertoleranzen Rechnung zu tragen.

Die Buntfarbenschichten werden vorzugsweise durch Aufbringen lasersensitiver, insbesondere laserablatierbarer Buntfarben gebildet. Auch werden vorzugsweise lasierende Buntfarbenschichten aufgebracht.

Eine auf der Metallisierung aufgebrachte Buntfarbenschicht kann direkt auf die Metallisierung aufgedruckt werden, es können aber auch Zwischenschichten, beispielsweise Schutzlacke oder Primerschichten vorgesehen sein. Die Buntfarbenschicht erstreckt sich in einer vorteilhaften Gestaltung zumindest bereichsweise über die Metallisierung hinaus, so dass nach der Laserdemetallisierung die Grenzen der verbleibenden Metallisierung und der Buntfarbe zumindest bereichsweise passgenau übereinander liegen.

In Schritt S) wird vorteilhaft zumindest eine Buntfarbenschicht strukturiert, indem durch die Einwirkung der Laserstrahlung Farbbestandteile aus der Buntfarbenschicht entfernt werden. Alternativ oder zusätzlich kann im Schritt S) zumindest eine Buntfarbenschicht dadurch strukturiert werden, dass durch die Einwirkung der Laserstrahlung Farbbestandteile der Buntfarbenschicht in transparente oder andersfarbige Modifikationen umgewandelt werden. Auch das Metallmaterial der Metallisierung muss durch die Laserstrahlung nicht zwingend entfernt werden, Metall kann beispielsweise durch die Einwirkung der Laserstrahlung auch oxidiert und damit transparent gemacht werden.

In einer vorteilhaften Weiterbildung der Erfindung wird die Metallisierung vor dem Schritt S) durch ein anderes Demetallisierungsverfahren (also ein Demetallisierungsverfahren, das kein Laserdemetallisierungsverfahren ist), insbesondere durch ein Wasch- oder Ätzverfahren vorstrukturiert. Auf diese Weise wird die von der Metallisierung bedeckte Fläche idealerweise deutlich verkleinert, so dass bei der nachfolgenden Laserdemetallisierung nur noch eine relativ kleine Fläche entlang des Umrisses des zu erzeugenden Motivs entfernt werden muss. Dadurch kann die Laserdemetallisierung mit Lasern geringerer Leistung erfolgen bzw. kann bei gleicher Leistung eine höhere Produktionsgeschwindigkeit erreicht werden.

Falls die Ablationsschwellen für das Metall der Metallisierung und zumindest eine der Buntfarben deutlich unterschiedlich sind, kann mit einer geeignet gewählten Laserstrahlform, beispielsweise einer breiten Gaußverteilung, auch erreicht werden, dass entlang des laserstrukturierten Umrisses ein schmaler Rand entsteht, in dem entweder nur das Metall oder nur die Buntfarbe entfernt ist. Die Breite dieses Rands kann durch die Strahlform variiert werden. Die Ablationsschwelle kann durch die Wahl des Metallisierungsmaterials, die Wahl der Buntfarbe und auch die zur Laserdemetallisierung eingesetzte Laserwellenlänge beeinflusst werden.

Die Erfindung enthält auch ein mehrschichtiges Foliensicherheitselement für Sicherheitspapiere, Wertdokumente und andere Datenträger, mit
- einem Folienträger mit einer lasersensitiven Metallisierung und zumindest einer oberhalb und/oder unterhalb der Metallisierung angeordneten lasersensitiven Buntfarbenschicht, bei dem
- die lasersensitive Metallisierung und die zumindest eine lasersensitive Buntfarbenschicht durch Einwirkung von Laserstrahlung passgenau strukturiert sind, so dass ein Umriss der laserstrukturierten Metallisierung und ein Umriss der laserstrukturierten, zumindest einen Buntfarbenschicht zumindest bereichsweise passgenau übereinander liegen.

Es ist dabei zumindest eine erste lasersensitive Buntfarbenschicht oberhalb der Metallisierung und zumindest eine zweite lasersensitive Buntfarbenschicht unterhalb der Metallisierung angeordnet, und in einem ersten Bereich liegen ein Umriss der laserstrukturierten Metallisierung und ein Umriss der laserstrukturierten, zumindest einen ersten Buntfarbenschicht passgenau übereinander, und in einem zweiten Bereich liegen ein Umriss der laserstrukturierten Metallisierung und ein Umriss der laserstrukturierten, zumindest einen zweiten Buntfarbenschicht passgenau übereinander.

Die Metallisierung liegt vorteilhaft auf einer Prägestruktur, insbesondere einer Mikrospiegelstruktur, einer Beugungsgitterstruktur und/oder einer Subwellenlängenstruktur vor.

Die Buntfarbenschichten sind vorzugsweise durch laserablatierbare Buntfarben gebildet. In Frage kommen beispielsweise Miloriblau oder laserablatierbare Tiefdruckfarben. Weiter sind die Buntfarbenschichten vorzugsweise lasierend.

Die Erfindung enthält weiter einen Datenträger mit einem mehrschichtigen Foliensicherheitselement der beschriebenen Art. Das Foliensicherheitselement ist dabei vorzugsweise in oder über einem Fensterbereich oder einer durchgehenden Öffnung des Datenträgers angeordnet. In diesem Fall kommt vorteilhaft ein Foliensicherheitselement mit zumindest zwei Buntfarbenschichten zum Einsatz, wobei zumindest eine erste Buntfarbenschicht oberhalb der Metallisierung und zumindest eine zweite Buntfarbenschicht unterhalb der Metallisierung angeordnet sind. Die Buntfarbenschichten können dann vorteilhaft einen unterschiedlichen Farbeindruck bei Betrachtung des Fensters oder der Öffnung von gegenüberliegenden Seiten her erzeugen.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Sicherheitselement in Form eines aufgeklebten Folienstreifens,
- Fig. 2: eine genauere Aufsicht auf die Umgebung des Banknotenfensters, in (a) in Aufsicht auf die Banknotenvorderseite und in (b) in Aufsicht auf die Banknotenrückseite,
- Fig. 3: schematisch den Aufbau des Sicherheitselements der Fig. 1 zur Erläuterung des erfindungsgemäßen Herstellungsverfahrens, wobei (a) und (d) jeweils Zwischenschritte bei der Herstellung des Sicherheitselements im Querschnitt zeigen, und (b) und (c) das Sicherheitselement im Zwischenschritt von (a) in Aufsicht auf die Vorderseite bzw. die Rückseite des Sicherheitselements zeigen,
- Fig. 4: die Herstellung einer Transferfolie nach einem Ausführungsbeispiel der Erfindung, wobei (a) und (b) jeweils Zwischenschritte bei der Herstellung der Transferfolie im Querschnitt zeigen, und
- Fig. 5: ein Foliensicherheitselement nach einem weiteren Ausführungsbeispiel der Erfindung.

Die Erfindung wird nun am Beispiel von Sicherheitselementen für Banknoten erläutert. Figur 1 zeigt dazu eine schematische Darstellung einer Banknote 10 mit einem erfindungsgemäßen Sicherheitselement in Form eines aufgeklebten Folienstreifens 12, der eine durchgehende Öffnung 14 im Banknotenpapier überdeckt. In dem dadurch geschaffenen Banknotenfenster ist ein farbiges und zugleich metallisch glänzendes Motiv 16 sichtbar, das im Ausführungsbeispiel in Form eines Ahornblatts dargestellt ist.

Eine Besonderheit des Folienstreifens 12 besteht darin, dass das Motiv 16 im Fenster 14 von den gegenüberliegenden Seiten der Banknote 10 her jeweils metallisch, aber mit unterschiedlicher Farbe und sogar mit unterschiedlichem Muster erscheint. Figur 2 zeigt hierzu eine genauere Aufsicht auf die Umgebung des Banknotenfensters 14 in Aufsicht auf die Banknotenvorderseite 10V (Fig. 2(a)) bzw. die Banknotenrückseite 10R (Fig. 2(b)).

Mit Bezug auf Fig. 2(a) erscheint das Motiv 16 bei Aufsicht auf die Banknotenvorderseite 10V metallisch glänzend und mit roter Farbe. Zudem ist im Inneren des Motivs 16 ein heller waagrechter Balken 18 sichtbar, der beim Kippen der Banknote entlang der Längsrichtung des Folienstreifens 12 nach oben und unten zu wandern scheint (Pfeile 20) und einen sogenannten Rolling-Bar-Effekt zeigt.

Bei Aufsicht auf die Banknotenrückseite 10R (Fig. 2(b)) ist ebenfalls das Ahornblatt-Motiv 16 sichtbar, allerdings erscheint es von der Rückseite der Banknote her nicht nur spiegelverkehrt, sondern auch mit anderem Farb-und Mustereindruck. Das Motiv 16 erscheint bei Aufsicht auf die Banknotenrückseite 10R metallisch glänzend und im Wesentlichen mit einem grünen Streifenmuster, bei dem grüne Farbbereiche 24 von nicht-farbigen, rein metallischen erscheinenden Streifen 22 unterbrochen sind. Auch hier ist im Inneren des Motivs 16 ein Rolling-Bar-Effekt sichtbar, bei dem ein heller waagrechter Balken 18 beim Kippen der Banknote 10 durch die grünen und metallischen Bereiche des Ahornblatt-Motivs hindurchzuwandern scheint.

Der Aufbau des Sicherheitselements 12 und seine Herstellung werden nun mit Bezug auf Fig. 3 näher erläutert, wobei Fig. 3(a) und (d) jeweils Zwischenschritte bei der Herstellung des Sicherheitselements 12 im Querschnitt zeigen, und die Figuren 3(b) und (c) das Sicherheitselement im Zwischenschritt der Fig. 3(a) in Aufsicht auf die Vorderseite bzw. die Rückseite des Sicherheitselements zeigen.

Mit Bezug zunächst auf die Figuren 3(a) bis (c) wird zur Herstellung eines Sicherheitselements 12 ein Folienträger 30 mit gegenüberliegenden Hauptflächen 30V und 30R bereitgestellt. Der Folienträger 30 wird auf einer ersten Hauptfläche 30V mit einer Prägelackschicht 32 versehen und in die Prägelackschicht 32 eine Mikrospiegelstruktur 34 eingeprägt, die in Reflexion den gewünschten Rolling-Bar-Effekt erzeugt. Die Prägestruktur 32, 34 wird mit einer Metallisierung 36, beispielsweise einer Aluminium-Metallisierung versehen, die im Ausführungsbeispiel die gesamte Prägestruktur 32, 34 bedeckt.

Anschließend wird auf die Metallisierung 36 eine rote, lasierende Buntfarbe 38 aufgedruckt und zwar in einem Druckbereich, dessen Form und Größe so gewählt sind, dass er unter Berücksichtigung aller Passertoleranzen auf jeden Fall die gewünschte Fläche des Motivs 16, dessen Lage in Fig. 3(b) zur Illustration gestrichelt eingezeichnet ist, überdeckt.

Auf die zweite Hauptfläche 30R des Folienträgers 30 wird eine grüne, lasierende Buntfarbe 40 in einem Streifenmuster aufgedruckt und zwar ebenfalls in einem Druckbereich, dessen Form und Größe so gewählt sind, dass er bei Berücksichtigung aller Passertoleranzen auf jeden Fall die gewünschte Fläche des Motivs 16 überdeckt. Die Lage des Motivs 16 ist auch in Fig. 3(c) mit gestrichelten Linien eingezeichnet.

Nun wird der Folienträger 30 mit der Metallisierung 36 und den beiden Buntfarben 38, 40 im Bereich 44 außerhalb des gewünschten Motivs 16 mit Laserstrahlung 42 beaufschlagt, wie in Fig. 3(a) gezeigt. Durch die Einwirkung der Laserstrahlung 42 werden die Metallisierung 36 und die Buntfarben 38, 40 gleichzeitig und passgenau strukturiert.

Im Ergebnis liegen nach der Laserbeaufschlagung der Umriss der laserstrukturierten Metallisierung 36, der Umriss der laserstrukturierten Buntfarbe 38 und der äußere Umriss der laserstrukturierten Buntfarbe 40 passgenau übereinander und folgen dem Umriss des Motivs 16, wie in Fig. 3(d) im Querschnitt und in Fig. 2(a) und (b) jeweils in Aufsicht gezeigt. Da nur der Bereich 44 außerhalb des Motivs 16 mit Laserstrahlung beaufschlagt wird, bleibt auf der Rückseite die Streifenstruktur der grünen Buntfarbe 40 im Inneren des Motivs 16 erhalten.

Nach dem Fertigstellen des Sicherheitselements, beispielsweise durch Aufbringen von Schutzschichten oder Schichten zum Höhenausgleich, entsteht ein Sicherheitselement 12 mit den bei Fig. 2 erläuterten passgenauen Ansichten, die nicht nur unterschiedliche Farben (Rot von der Vorderseite, Grün von der Rückseite), sondern auch unterschiedliche Muster (gefülltes Ahornblatt von der Vorderseite, Ahornblatt mit Streifenmuster von der Rückseite) zeigen.

In einer Variante des beschriebenen Verfahrens kann die zweite Buntfarbe 40 auch bereits vor der Metallisierung der Prägestruktur 32, 34 und gegebenenfalls auch schon vor der Erzeugung der Prägestruktur 34 oder sogar vor dem Aufbringen der Prägelackschicht 32 auf die zweite Hauptfläche 30R aufgebracht werden. In einer einfachen Verfahrensvariante kann auch nur eine Buntfarbe 38 vorgesehen sein, beispielsweise wenn das Sicherheitselement 12 nicht in einem Fenster 14 angeordnet wird und unterschiedliche Farben für die Vorder- und Rückseitenansicht daher keinen Vorteil versprechen. Das im Zusammenhang mit Fig. 3 beschriebene Herstellungsverfahren führt zu einer Laminatfolie, bei der der Folienträger 30 sowohl auf der Vorderseite 30V als auch auf der Rückseite 30R mit Buntfarbenschichten 38, 40 versehen ist. Solche Laminatfolien können beispielsweise wie in Fig. 1 gezeigt über einer durchgehenden Öffnung 14 einer Papierbanknote aufgebracht werden, wobei die im Sicherheitselement 12 vorhandene Trägerfolie 30 die erforderliche Stabilität des Fensterbereichs gegen mechanische Beanspruchung bereitstellt.

In anderen Gestaltungen, etwa bei Verbund- oder Polymerbanknoten, liegen allerdings oft ausreichend stabile transparente Bereiche mit einer Folienschicht bereits vor, so dass dort zur Dickenminimierung gerne Transferfolien eingesetzt werden, bei denen die Trägerfolie nach der Applikation auf das Zielsubstrat wieder abgezogen werden kann und nur die funktionelle Schichtenfolge mit der metallisierten Prägestruktur und den Buntfarbenschichten auf dem Zielsubstrat verbleibt.

Die Herstellung einer solchen Transferfolie 50 wird nunmehr mit Bezug auf Fig. 4 erläutert, wobei Fig. 4(a) und (b) jeweils Zwischenschritte bei der Herstellung der Transferfolie 50 im Querschnitt zeigen. Als Motiv wird wie bei Fig. 2 ein Ahornblatt-Motiv 16 mit rot glänzendem Rolling-Bar-Effekt auf der Vorderseite bzw. grün-gestreiftem Rolling-Bar-Effekt auf der Rückseite beschrieben.

Zunächst wird, wie in Fig. 4(a) gezeigt, eine Trägerfolie 52 bereitgestellt und auf eine ihrer Hauptflächen 52V in einem Streifenmuster eine grüne, lasierende Buntfarbe 40 aufgedruckt. Dies geschieht wieder in einem Druckbereich, dessen Form und Größe so gewählt sind, dass er bei Berücksichtigung aller Passertoleranzen auf jeden Fall die gewünschte Fläche des Motivs 16 überdeckt.

Dann wird die bedruckte Trägerfolie 52 mit einer Prägelackschicht 32 versehen und in die Prägelackschicht 32 eine Mikrospiegelstruktur 34 eingeprägt, die in Reflexion den gewünschten Rolling-Bar-Effekt erzeugt. Die so erzeugte Prägestruktur 32, 34 wird mit einer Metallisierung 36 versehen, die auch in diesem Ausführungsbeispiel die gesamte Prägestruktur 32, 34 bedeckt. Anschließend wird auf die Metallisierung 36 eine rote lasierende Buntfarbe 38 aufgedruckt und zwar in einem Druckbereich, dessen Form und Größe so gewählt sind, dass er unter Berücksichtigung aller Passertoleranzen auf jeden Fall die gewünschte Fläche des Motivs 16 überdeckt.

Nun wird die Trägerfolie 52 mit der Metallisierung 36 und den beiden Buntfarben 38, 40 im Bereich 44 außerhalb des gewünschten Motivs 16 mit Laserstrahlung 42 beaufschlagt, wie in Fig. 4(a) illustriert. Durch die Einwirkung der Laserstrahlung 42 werden die Metallisierung 36 und die Buntfarben 38, 40 gleichzeitig und passgenau strukturiert, so das im Ergebnis der Umriss der laserstrukturierten Metallisierung 36, der Umriss der laserstrukturierten Buntfarbe 38 und der äußere Umriss der laserstrukturierten Buntfarbe 40 passgenau übereinander liegen und dem Umriss des Motivs 16 folgen, wie in Fig. 4(b) gezeigt.

Bei dem Schichtaufbau der Fig. 4 sind alle optisch wirksamen Schichten auf derselben Seite der Trägerfolie 52 angeordnet, so dass diese nach dem Übertragen der Schichtenfolge auf ein Zielsubstrat wieder abgezogen werden kann. Die Trägerfolie 52 kann mit einer releasefähigen Schicht ausgestattet sein, oder es wird eine releasefähige Buntfarbe 40 und ein releasefähiger Prägelack 32 verwendet, von denen sich die Trägerfolie 52 später leicht trennen lässt.

Bei der in Fig. 4(a) gebildeten Schichtenfolge ist die zweite Buntfarbe 40 in der Prägelackschicht 32 eingebettet. Die Strukturierung der Buntfarbe 40 erfolgt daher in der Regel nicht durch Entfernen von Farbbestandteilen, sondern durch eine laserinduzierte Umwandlung der Buntfarbe 40 in eine transparente oder andersfarbige Modifikation in einem Umwandlungsbereich 54 (Fig. 4(b)). Manche Druckfarben können allerdings nur entfernt werden, wenn sie an der Oberfläche einer Schichtenfolge liegen, so dass für die Herstellung gemäß Fig. 4 eine geeignete, eine Umwandlung erlaubende Buntfarbe 40 gewählt werden muss.

Diese Einschränkung kann durch eine alternative Verfahrensvariante zur Herstellung einer Transferfolie umgangen werden, bei der beispielsweise wie folgt vorgegangen wird: Zunächst wird eine Trägerfolie bereitgestellt und auf einer ihrer Hauptseiten nacheinander mit einer Prägestruktur, einer Metallisierung und einer ersten Buntfarbenschicht versehen, wie oben beschrieben. Die Trägerfolie mit der Metallisierung und der ersten Buntfarbenschicht wird dann in einem ersten Bereich außerhalb des gewünschten Motivs mit Laserstrahlung beaufschlagt, wodurch die Metallisierung und die erste Buntfarbenschicht gleichzeitig und passgenau strukturiert werden. Auf diese Schichtenfolge wird dann eine zweite Trägerfolie mit einer der ersten Trägerfolie zugewandten Releaseschicht aufkaschiert. Nun wird die erste Trägerfolie beispielsweise durch Trennwickeln entfernt, und auf die nunmehr freiliegende Rückseite der Prägestruktur die zweite Buntfarbe aufgedruckt. Anschließend wird die so entstandene, auf der zweiten Trägerfolie vorliegende Schichtenfolge im Bereich außerhalb des gewünschten Motivs mit Laserstrahlung beaufschlagt, wobei durch die Einwirkung der Laserstrahlung die Metallisierung und die zweite Buntfarbenschicht gleichzeitig und passgenau strukturiert werden, so dass ein Umriss der laserstrukturierten zweiten Buntfarbenschicht und ein Umriss der Metallisierung passgenau übereinander liegen. Da der gesamte Schichtaufbau auf einer Seite der zweiten Trägerfolie angeordnet ist, kann diese nach dem Übertragen der Schichtenfolge auf ein Zielsubstrat abgezogen werden.

Figur 5 zeigt ein Foliensicherheitselement 60 nach einem weiteren Ausführungsbeispiel der Erfindung, das grundsätzlich den bereits in Zusammenhang mit Fig. 3 beschriebenen Aufbau aufweist. Im Unterschied zur Gestaltung der Fig. 3 erscheint das Sicherheitselement 60 der Fig. 5 bereits in Aufsicht zweifarbig metallisch glänzend, wobei konkret die als Motiv 16 gewählte Wertzahl "50" eine rot glänzende Ziffer "5" und eine blau glänzende Ziffer "0" aufweist. Beide Ziffern zeigen einen gemeinsamen Rolling-Bar-Effekt mit einem beim Kippen nach oben bzw. unten wandernden hellen Balken 18.

Die zweifarbige Gestaltung der Fig. 5 kann ausgehend von dem bei Fig. 3 beschriebenen Verfahren dadurch erhalten werden, dass beim Aufbringen der ersten Buntfarbe 38 auf die Metallisierung 36 der Fig. 3(a) in einem ersten Druckbereich eine rote, lasierende Buntfarbe und in einem zweiten Druckbereich eine blaue, lasierende Buntfarbe aufgedruckt wird. Form und Größe des ersten Druckbereichs sind so gewählt, dass dieser unter Berücksichtigung aller Passertoleranzen die Fläche der Ziffer "5" überdeckt. Entsprechend sind Form und Größe des zweiten Druckbereichs so gewählt, dass dieser unter Berücksichtigung aller Passertoleranzen die Fläche der Ziffer "0" überdeckt. Das weitere Verfahren verläuft dann wie bei Fig. 3 beschrieben.

### Bezugszeichenliste

- 10: Banknote
- 10V,10R: Banknotenvorderseite, Banknotenrückseite
- 12: Folienstreifen
- 14: durchgehende Öffnung
- 16: Motivs
- 18: heller waagrechter Balken
- 20: Bewegungsrichtung Balken
- 22: metallisch erscheinende Streifen
- 24: grüne Farbbereiche
- 30: Folienträger
- 30V, 30R: erste, zweite Hauptfläche
- 32: Prägelackschicht
- 34: Mikrospiegelstruktur
- 36: Metallisierung
- 38: rote, lasierende Buntfarbe
- 40: grüne, lasierende Buntfarbe
- 42: Laserstrahlung
- 44: Bereich außerhalb des gewünschten Motivs
- 50: Transferfolie
- 52: Trägerfolie
- 52V: Hauptfläche
- 54: Umwandlungsbereich
- 60: Foliensicherheitselement

## Patentansprüche

1. Verfahren zum Herstellen eines mehrschichtigen Foliensicherheitselements (12) für Sicherheitspapiere, Wertdokumente und andere Datenträger, bei dem
B) ein Folienträger (30) mit einer Metallisierung (36) und zumindest einer oberhalb und/oder unterhalb der Metallisierung (36) angeordneten Buntfarbenschicht (38, 40) bereitgestellt wird, und
S) die Metallisierung (36) und die zumindest eine Buntfarbenschicht (38, 40) mit Laserstrahlung (42) beaufschlagt werden, und die Metallisierung und die zumindest eine Buntfarbenschicht durch die Einwirkung der Laserstrahlung gleichzeitig und passgenau strukturiert werden, so dass ein Umriss (16) der laserstrukturierten Metallisierung und ein Umriss der laserstrukturierten, zumindest einen Buntfarbenschicht (38, 40) zumindest bereichsweise passgenau übereinander liegen, **dadurch gekennzeichnet, dass**
- in Schritt B) ein Folienträger (30) bereitgestellt wird, bei dem zumindest eine erste Buntfarbenschicht (38) oberhalb der Metallisierung (36) und zumindest eine zweite Buntfarbenschicht (40) unterhalb der Metallisierung angeordnet sind, und
- in Schritt S) die Metallisierung (36) und die ersten und zweiten Buntfarbenschichten (38, 40) durch die Einwirkung der Laserstrahlung (42) gleichzeitig und passgenau strukturiert werden, so dass in einem ersten Bereich ein Umriss der laserstrukturierten Metallisierung (36) und ein Umriss der laserstrukturierten, zumindest einen ersten Buntfarbenschicht (38) passgenau übereinander liegen, und in einem zweiten Bereich ein Umriss der laserstrukturierten Metallisierung (36) und ein Umriss der laserstrukturierten, zumindest einen zweiten Buntfarbenschicht (40) passgenau übereinander liegen.

2. Verfahren nach Anspruch 1, **dadurch gekennzeichnet, dass** in Schritt B) ein Folienträger mit einer Prägestruktur bereitgestellt und mit der Metallisierung versehen wird.

3. Verfahren nach Anspruch 1 oder 2, **dadurch gekennzeichnet, dass** in Schritt B)
a1) eine Metallisierung auf einer ersten Hauptfläche des Folienträgers, gegebenenfalls auf einer auf der ersten Hauptfläche vorliegenden Prägestruktur aufgebracht wird,
a2) eine erste Buntfarbenschicht auf die Metallisierung aufgebracht wird, und
a3) eine zweite Buntfarbenschicht auf der gegenüberliegenden zweiten Hauptfläche des Folienträgers aufgebracht wird.

4. Verfahren nach Anspruch 1 oder 2, **dadurch gekennzeichnet, dass** in Schritt B)
b1) eine releasefähige Schicht auf eine erste Hauptfläche des Folienträgers aufgebracht wird,
b2) eine Metallisierung auf der releasefähigen Schicht, gegebenenfalls auf einer auf der releasefähigen Schicht vorliegenden Prägestruktur aufgebracht wird,
b3) eine erste Buntfarbenschicht auf die Metallisierung aufgebracht wird,
b4) ein zweiter Folienträger, der bevorzugt mit einer releasefähigen Schicht ausgestattet ist, auf die entstandene Schichtenfolge aufgebracht wird,
b5) der erste Folienträger entfernt wird, und
b6) eine zweite Buntfarbenschicht auf die der ersten Buntfarbenschicht gegenüberliegenden Seite der Metallisierung aufgebracht wird,
wobei in Schritt S
s1) nach Schritt b3) die Metallisierung und die erste Buntfarbenschicht mit der Laserstrahlung beaufschlagt werden, und die Metallisierung und die erste Buntfarbenschicht durch die Einwirkung der Laserstrahlung gleichzeitig und passgenau strukturiert werden, so dass in einem ersten Bereich ein Umriss der laserstrukturierten Metallisierung und ein Umriss der laserstrukturierten ersten Buntfarbenschicht passgenau übereinander liegen, und
s2) nach Schritt b6) durch die Einwirkung von Laserstrahlung in einem zweiten Bereich die zweite Buntfarbenschicht und die Metallisierung gleichzeitig und passgenau strukturiert werden, so dass ein Umriss der laserstrukturierten Metallisierung und ein Umriss der laserstrukturierten zweiten Buntfarbenschicht passgenau übereinander liegen.

5. Verfahren nach wenigstens einem der Ansprüche 1 bis 4, **dadurch gekennzeichnet, dass** in Schritt B) zumindest eine Buntfarbenschicht vollflächig aufgedruckt wird.

6. Verfahren nach wenigstens einem der Ansprüche 1 bis 5, **dadurch gekennzeichnet, dass** in Schritt B) zumindest eine Buntfarbenschicht in Musterform aufgedruckt wird.

7. Verfahren nach wenigstens einem der Ansprüche 1 bis 6, **dadurch gekennzeichnet, dass** in Schritt S) zumindest eine Buntfarbenschicht strukturiert wird, indem durch die Einwirkung der Laserstrahlung Farbbestandteile aus der Buntfarbenschicht entfernt werden.

8. Verfahren nach wenigstens einem der Ansprüche 1 bis 7, **dadurch gekennzeichnet, dass** in Schritt S) zumindest eine Buntfarbenschicht strukturiert wird, indem durch die Einwirkung der Laserstrahlung Farbbestandteile der Buntfarbenschicht in transparente oder andersfarbige Modifikationen umgewandelt werden.

9. Verfahren nach wenigstens einem der Ansprüche 1 bis 8, **dadurch gekennzeichnet, dass** die Metallisierung vor dem Ausführen der Laserdemetallisierung in Schritt S) durch ein anderes Demetallisierungsverfahren, insbesondere ein Wasch- oder Ätzverfahren vorstrukturiert wird.

10. Mehrschichtiges Foliensicherheitselement (12) für Sicherheitspapiere, Wertdokumente und andere Datenträger, mit
- einem Folienträger (30) mit einer lasersensitiven Metallisierung (36) und zumindest einer oberhalb und/oder unterhalb der Metallisierung (36) angeordneten lasersensitiven Buntfarbenschicht (38, 40), bei dem
- die lasersensitive Metallisierung (36) und die zumindest eine lasersensitive Buntfarbenschicht (38, 40) durch Einwirkung von Laserstrahlung (42) passgenau strukturiert sind, so dass ein Umriss (16) der laserstrukturierten Metallisierung (36) und ein Umriss der laserstrukturierten, zumindest einen Buntfarbenschicht (38, 40) zumindest bereichsweise passgenau übereinander liegen,
wobei zumindest eine erste lasersensitive Buntfarbenschicht (38) oberhalb der Metallisierung (36) und zumindest eine zweite lasersensitive Buntfarbenschicht (40) unterhalb der Metallisierung (36) angeordnet sind, und in einem ersten Bereich ein Umriss der laserstrukturierten Metallisierung (36) und ein Umriss der laserstrukturierten, zumindest einen ersten Buntfarbenschicht (38) passgenau übereinander liegen, und in einem zweiten Bereich ein Umriss der laserstrukturierten Metallisierung (36) und ein Umriss der laserstrukturierten, zumindest einen zweiten Buntfarbenschicht (40) passgenau übereinander liegen.

11. Mehrschichtiges Foliensicherheitselement nach Anspruch 10, **dadurch gekennzeichnet, dass** die Metallisierung auf einer Prägestruktur, insbesondere einer Mikrospiegelstruktur, einer Beugungsgitterstruktur und/oder einer Subwellenlängenstruktur vorliegt.

12. Mehrschichtiges Foliensicherheitselement nach Anspruch 10 oder 11, **dadurch gekennzeichnet, dass** die Buntfarbenschichten durch lasersensitive, insbesondere durch laserablatierbare Buntfarben gebildet sind.

13. Datenträger mit einem mehrschichtigen Foliensicherheitselement nach wenigstens einem der Ansprüche 10 bis 12, wobei das Foliensicherheitselement vorzugsweise in oder über einem Fensterbereich oder einer durchgehenden Öffnung des Datenträgers angeordnet ist.

## Claims

1. A method for manufacturing a multilayer foil security element (12) for security papers, value documents and other data carriers, in which
B) a foil support (30) having a metalization (36) and at least one chromatic ink layer (38, 40) arranged above and/or below the metalization (36) is provided, and
S) the metalization (36) and the at least one chromatic ink layer (38,40) are impinged on with laser radiation (42), and the metalization and the at least one chromatic ink layer are structured simultaneously and with precision fit by the action of the laser radiation such that a contour (16) of the laser-structured metalization and a contour of the laser-structured, at least one chromatic ink layer (38, 40) are stacked with precision fit at least in some areas, **characterized in that**
- in step B), a foil support (30) is provided in which at least one first chromatic ink layer (38) is arranged above the metalization (36) and at least one second chromatic ink layer (40) is arranged below the metalization, and
- in step S), the metalization (36) and the first and second chromatic ink layers (38,40) are structured simultaneously and with precision fit by the action of the laser radiation (42) such that, in a first region, a contour of the laser-structured metalization (36) and a contour of the laser-structured, at least one first chromatic ink layer (38) are stacked with precision fit, and in a second region, a contour of the laser-structured metalization (36) and a contour of the laser-structured, at least one second chromatic ink layer (40) are stacked with precision fit.

2. The method according to claim 1, **characterized in that,** in step B), a foil support having an embossing structure is provided and furnished with the metalization.

3. The method according to claim 1 or 2, **characterized in that,** in step B),
a1) a metalization is applied to a first main surface of the foil support, if applicable to an embossing structure present on the first main surface,
a2) a first chromatic ink layer is applied to the metalization, and
a3) a second chromatic ink layer is applied to the opposite second main surface of the foil support.

4. The method according to claim 1 or 2, **characterized in that,** in step B)
b1) a release-capable layer is applied to a first main surface of the foil support,
b2) a metalization is applied to the release-capable layer, if applicable to an embossing structure present on the release-capable layer,
b3) a first chromatic ink layer is applied to the metalization,
b4) a second foil support that is preferably equipped with a release-capable layer is applied to the layer sequence created,
b5) the first foil support is removed, and
b6) a second chromatic ink layer is applied to the side of the metalization opposite the first chromatic ink layer,
in step S,
s1) following step b3), the metalization and the first chromatic ink layer being impinged on with the laser radiation, and the metalization and the first chromatic ink layer being structured simultaneously and with precision fit by the action of the laser radiation such that, in a first region, a contour of the laser-structured metalization and a contour of the laser-structured first chromatic ink layer are stacked with precision fit, and
s2) following step b6), in a second region, the second chromatic ink layer and the metalization being structured simultaneously and with precision fit by the action of laser radiation such that a contour of the laser-structured metalization and a contour of the laser-structured second chromatic ink layer are stacked with precision fit.

5. The method according to at least one of claims 1 to 4, **characterized in that,** in step B), at least one chromatic ink layer is imprinted contiguously.

6. The method according to at least one of claims 1 to 5, **characterized in that,** in step B), at least one chromatic ink layer is imprinted in the form of a pattern.

7. The method according to at least one of claims 1 to 6, **characterized in that,** in step S), at least one chromatic ink layer is structured **in that** ink components from the chromatic ink layer are removed by the action of the laser radiation.

8. The method according to at least one of claims 1 to 7, **characterized in that,** in step S), at least one chromatic ink layer is structured **in that**, by the action of the laser radiation, ink components in the chromatic ink layer are transformed into transparent modifications or modifications of a different color.

9. The method according to at least one of claims 1 to 8, **characterized in that,** before the execution of the laser demetalization in step S), the metalization is pre-structured by another demetalization process, especially a washing or etching process.

10. A multilayer foil security element (12) for security papers, value documents and other data carriers, having
- a foil support (30) having a laser-sensitive metalization (36) and at least one laser-sensitive chromatic ink layer (38,40) arranged above and/or below the metalization (36), in which
- the laser-sensitive metalization (36) and the at least one laser-sensitive chromatic ink layer (38,40) are structured with precision fit by the action of laser radiation (42) such that a contour (16) of the laser-structured metalization (36) and a contour of the laser-structured, at least one chromatic ink layer (38, 40) are stacked with precision fit at least in some areas,
- at least one first laser-sensitive chromatic ink layer (38) being arranged above the metalization (36) and at least one second laser-sensitive chromatic ink layer (40) being arranged below the metalization (36), and in a first region, a contour of the laser-structured metalization (36) and a contour of the laser-structured, at least one first chromatic ink layer (38) being stacked with precision fit, and in a second region, a contour of the laser-structured metalization (36) and a contour of the laser-structured, at least one second chromatic ink layer (40) being stacked with precision fit.

11. The multilayer foil security element according to claim 10, **characterized in that** the metalization is present on an embossing structure, especially a micromirror structure, a diffraction grating structure and/or a subwavelength structure.

12. The multilayer foil security element according to claim 10 or 11, **characterized in that** the chromatic ink layers are formed by laser-sensitive, especially laser-ablatable chromatic inks.

13. A data carrier having a multilayer foil security element according to at least one of claims 10 to 12, the foil security element preferably being arranged in or over a window region or a through opening in the data carrier.

## Revendications

1. Procédé, destiné à fabriquer un élément de sécurité sous forme de film (12) pour des papiers de sécurité, des documents de valeur et d'autres supports de données, lors duquel
B) on met à disposition un support sous forme de film (30), pourvu d'une métallisation (36) et d'au moins une couche de couleurs (38, 40) placée au-dessus et/ ou en-dessous de la métallisation (36), et
S) on expose la métallisation (36) et l'au moins une couche de couleurs (38,40) à un faisceau laser (42), et on structure simultanément et avec une précision parfait la métallisation et l'au moins une couche de couleurs sous l'effet du faisceau laser, de sorte qu'un contour (16) de la métallisation structurée au laser et un contour de l'au moins une couche de couleurs (38,40) structurée au laser se superposent au moins par endroits en ajustement précis, **caractérisé en ce que**
- dans l'étape B), on met à disposition un support sous forme de film (30) sur lequel au moins une première couche de couleurs (38) est placée au-dessus de la métallisation (36) et au moins une deuxième couche de couleurs (40) est placée en-dessous de la métallisation,
- dans l'étape S), on structure simultanément et en ajustement précis la métallisation (36) et les première et deuxième couches de couleurs (38, 40) sous l'effet du faisceau laser (42), de telle sorte que dans une première zone, un contour de la métallisation (36) structurée au laser et un contour de l'au moins un première couche de couleurs (38) structurée au laser se superposent en ajustement précis, et dans une deuxième zone, un contour de la métallisation (36) structurée au laser et un contour de l'au moins un deuxième couche de couleurs (40) structurée au laser se superposent en ajustement précis.

2. Procédé selon la revendication 1, **caractérisé en ce que** dans l'étape B), on met à disposition un support sous forme de film, pourvu d'une structure gaufrée et on le munit de la métallisation.

3. Procédé selon la revendication 1 ou 2, **caractérisé en ce que** dans l'étape B)
a1) on applique une métallisation sur une première surface principale du support sous forme de film, le cas échéant, sur une structure gaufrée présente sur la première surface principale,
a2) on applique une première couche de couleurs sur la métallisation, et
a3) on applique une deuxième couche de couleurs sur la deuxième surface principale en vis-à-vis du support sous forme de film.

4. Procédé selon la revendication 1 ou 2, **caractérisé en ce que** dans l'étape B)
b1) on applique une couche pelable sur une première surface principale du support sous forme de film,
b2) on applique une métallisation sur la couche pelable, le cas échéant sur une structure gaufrée présente sur la couche pelable,
b3) on applique une première couche de couleurs sur la métallisation,
b4) on applique sur la séquence de couches obtenue un deuxième support sous forme de film, qui est muni de préférence d'une couche pelable,
b5) on retire le premier support sous forme de film, et
b6) on applique une deuxième couche de couleurs sur la face de la métallisation qui est au vis-à-vis de la première couche de couleurs,
dans l'étape S
s1) après l'étape b3), la métallisation et la première couche de couleurs étant exposées au faisceau laser, et la métallisation et la première couche de couleurs étant structurées simultanément et en ajustement précis sous l'effet du faisceau laser, de sorte que dans une première zone, un contour de la métallisation structurée au laser et un contour de la première couche de couleurs structurée au laser se superposent en ajustement précis, et
s2) après l'étape b6), sous l'effet du faisceau laser, dans une deuxième zone, la deuxième couche de couleurs et la métallisation étant structurées simultanément et en ajustement précis, de telle sorte qu'un contour de la métallisation structurée au laser et un contour de la deuxième couche de couleurs structurée au laser se superposent en ajustement précis.

5. Procédé selon au moins l'une quelconque des revendications 1 à 4, **caractérisé en ce que** dans l'étape B), on imprime à pleine surface au moins une couche de couleurs.

6. Procédé selon au moins l'une quelconque des revendications 1 à 5, **caractérisé en ce que** dans l'étape B), on imprime au moins une couche de couleurs sous la forme de motifs.

7. Procédé selon au moins l'une quelconque des revendications 1 à 6, **caractérisé en ce que** dans l'étape S), on structure au moins une couche de couleurs, **en ce que** sous l'effet du faisceau laser, on retire des composants colorés de la couche de couleurs.

8. Procédé selon au moins l'une quelconque des revendications 1 à 7, **caractérisé en ce que** dans l'étape S), on structure au moins une couche de couleurs, **en ce que** sous l'effet du faisceau laser, on transforme des composants colorés de la couche de couleurs en des modifications transparentes ou d'une autre couleur.

9. Procédé selon au moins l'une quelconque des revendications 1 à 8, **caractérisé en ce qu'**on préstructure la métallisation avant de procéder à la démétallisation au laser dans l'étape S) par un autre procédé de démétallisation, notamment un procédé de lavage ou un procédé de décapage.

10. Élément de sécurité multicouches sous forme de film (12), destiné à des papiers de sécurité, des documents de valeur et à d'autres supports de données, pourvu
- d'un support sous forme de film (30) doté d'une métallisation (36) sensible au laser et d'au moins une couche de couleurs (38,40) sensible au laser, placée au-dessus et/ ou en-dessous de la métallisation (36) sur lequel
- la métallisation (36) sensible au laser et l'au moins une couche de couleurs (38,40) sensible au laser sont structurées en ajustement précis sous l'effet d'un faisceau laser (42), de sorte qu'un contour (16) de la métallisation (36) structurée au laser et un contour de l'au moins une couche de couleurs (38,40) structurée au laser se superposent en ajustement précis au moins par endroits,
au moins une première couche de couleurs (38) sensible au laser étant placée au-dessus de la métallisation (36) et au moins une deuxième couche de couleurs (40) sensible au laser étant placée en-dessous de la métallisation (36), et dans une première zone, un contour de la métallisation (36) structurée au laser et un contour de l'au moins une première couche de couleurs (38) structurée au laser se superposant en ajustement précis, et dans une deuxième zone, un contour de la métallisation (36) structurée au laser et un contour de l'au moins une deuxième couche de couleurs (40) structurée au laser se superposant en ajustement précis.

11. Élément de sécurité multicouches sous forme de film selon la revendication 10, **caractérisé en ce que** la métallisation est présente sur une structure gaufrée, notamment sur une microstructure en miroir, une structure de réseaux de diffraction et/ ou une structure de sous-longueurs d'onde.

12. Élément de sécurité multicouches sous forme de film selon la revendication 10 ou 11, **caractérisé en ce que** les couches de couleurs sont formées de couleurs sensibles au laser, notamment susceptibles d'être retirées par ablation au laser.

13. Support de données, pourvu d'un élément de sécurité multicouches sous forme de film selon au moins l'une quelconque des revendications 10 à 12, l'élément de sécurité sous forme de film étant placé de préférence dans ou au-dessus d'une zone de fenêtre ou d'un orifice traversant du support de données.
